# EUROPÄISCHE PATENTSCHRIFT

(11) **EP 1 144 144 B1**
(45) Veröffentlichungstag und Bekanntmachung des Hinweises auf die Patenterteilung: **03.07.2002**
(21) Anmeldenummer: 99964428.9
(22) Anmeldetag: 07.12.1999
(51) Int. Cl.: B22D 11/12

(54) **VERFAHREN UND VORRICHTUNG ZUR ERZEUGUNG VON RUNDEN KNÜPPELN**
METHOD AND APPARATUS OF PRODUCING ROUND BILLETS
PROCEDE ET DISPOSITIF DE PRODUCTION DE BILLETTES RONDES

(30) Priorität: 22.12.1998 DE 19860570
(43) Veröffentlichungstag der Anmeldung: 17.10.2001
(73) Patentinhaber: SMS Demag AG, 40237 Düsseldorf (DE)
(72) Erfinder: VON HAGEN, Ingo, D-47800 Krefeld (DE); WEHAGE, Harald, D-38871 Ilsenburg (DE); QUITMANN, Uwe, D-47877 Willich (DE); WEISCHEDEL, Walter, D-40670 Meerbusch (DE)
(74) Vertreter: Meissner, Peter E., Dipl.-Ing.
(86) Internationale Anmeldenummer: DE9903959
(87) Internationale Veröffentlichungsnummer: WO0037200

(56) Entgegenhaltungen:
- CH-A- 468 854
- DE-A- 4 010 963
- PATENT ABSTRACTS OF JAPAN vol. 010, no. 261 (M-514), 5. September 1986 (1986-09-05) & JP 61 086057 A (NIPPON KOKAN KK), 1. Mai 1986 (1986-05-01)
- PATENT ABSTRACTS OF JAPAN vol. 014, no. 351 (M-1003), 30. Juli 1990 (1990-07-30) & JP 02 121714 A (NIPPON STEEL CORP), 9. Mai 1990 (1990-05-09)

## Beschreibung

Die Erfindung betrifft ein Verfahren und eine Vorrichtung zur Herstellung von stranggegossenen Knüppeln in einer aus einer Vertikal-Rundstranggießanlage mit horizontalem Auslauf, mindestens einer Entzunderungseinrichtung und mehreren nachfolgenden Walzgerüsten bestehenden Produktionsanlage.

In einer Vertikal-Rundstranggießanlage mit horizontalem Auslauf erzeugte Knüppel weisen im erstarrten Zustand Materialkonzentrationsunterschiede über den Querschnitt auf. So treten bei fast allen Stählen poröse Stellen unterhalb der Oberfläche und im Kembereich auf. Besonders betroffen sind Automatenstähle. Kohlenstoff-Mangan-Stähle besitzen Seigerungen im Kernbereich, die die Herstellung von z. B. hochfesten Drähten erschweren. Bei hochgekohlten Chromstählen kommt es zur Bildung von Flusen im Kembereich, die z.B. die Qualität der Innenoberfläche von gewalzten Rohren hoher Präzision verschlechtern. Austenitisch rostfreie Chrom-Nickel-Stähle weisen je nach chemischer Zusammensetzung einen zum Teil hohen Anteil an 8-Ferrit als zweite Phase auf, der bei Rundknüppeln ein ausgeprägtes Maximum im Abstand von 0,4 bis 0,7 x Radius vom Kern hat und das Umformvermögen dieser Stähle bei nachfolgenden Schrägwalzprozessen stark herabsetzt, da sich in diesem Querschnittsbereich die Hauptumformzone befindet. Als Folge sind nur geringe Streckgrade realisierbar. Ab einem mittleren 8-Ferritgehalt von > 4 % gibt es generelle Probleme der Umformbarkeit in Form von Rissen und Schalen.

Die Ursachen dieser Materialinhomogenitäten sind vielfältig. Genannt seien hier beispielhaft Materialdaten, Materialverunreinigungen, Schmelzentemperatur, Gießpulver, Kokillenbeschaffenheit, Erstarrungsgeschwindigkeit und Gießgeschwindigkeit.

Zur Verbesserung der Oberflächenqualität von Metallsträngen ist es bekannt, nach dem Gießen, und zwar möglichst nahe dem Kokillenaustritt und bevor der Strang mit Spritzwasser in Berührung kommt, von der Oberfläche des Stranges Schlacke, Zunder und dergleichen Fremdstoffe abzusaugen ( DE 41 23 956 C2).

Es sind verschiedene Maßnahmen zur Minderung bzw. Verhinderung o.g. Materialinhomogenitäten bekannt. Eine Möglichkeit ist die Verringerung der Gießgeschwindigkeit, um die Abkühlgeschwindigkeit im Bereich Kokille und Sekundärkühlung zu erhöhen. Nachteile sind die Gefahr des Einfrieren des Verteilers der Stranggießanlage und die verringerte Produktion.

Eine weitere Möglichkeit ist das elektromagnetische Rühren (EMS) der erstarrenden Schmelze im Strang mit dem Vorteil des Brechens der erstarrenden Kristallite, der Durchmischung und der sich ergebenden feinglobulitischen Erstarrungsstruktur in einem großen inneren Bereich des Strangquerschittes. Nachteilig ist, daß der oberflächennahe Bereich in nur geringem Maße oder nur bei starkem Rühren erfaßt wird. Ein weiterer Nachteil ist die stationäre Anordnung von EMS. So wird für das Rühren des Kernbereiches ein zweiter Rührer im unteren Teil der Stranggießanlage benötigt. Zu starkes Rühren kann auch zur Kernaufweitung infolge des Wirkens der Zentrifugalkraft führen.

Eine anderer Vorschlag, der beim Stranggießen von quadratischen oder rechteckigen Knüppeln angewendet wird, ist der Ersatz der Ausziehtreiber durch sog. feststehende Zangengerüste im Bereich des Stranggußbogens, in denen der Knüppel abwechselnd zwischen glatten horizontalen und vertikalen Rollenpaaren bei noch flüssigem Kern verformt wird. Die vertikalen Rollenpaare müssen das in den Horizontalstichen gebreitete bzw. ausgebauchte Material zurückdrücken. Die Möglichkeiten der Umformung, d.h. der Höhenabnahme, sind begrenzt, da die Lage der Sumpfspitze infolge unterschiedlicher Stähle, Knüppelquerschnitte, Gieß- und Erstarrungsgeschwindigkeit veränderlich ist. Bei rißempfindlichen Stählen ist die Umformung der Kanten- und Eckenbereiche des Knüppelquerschnitts besonders kritisch. Aus diesen Gründen ist die Anwendbarkeit dieser Möglichkeit auf bestimmte Stähle begrenzt.

Schließlich wird eine weitere Möglichkeit praktiziert, nämlich das Schmieden von quadratischen oder rechteckigen Knüppeln mit großen Abmessungen in Höhe und Breite bei noch flüssigem Kern. Vorteilhaft dabei ist die größere Drucklänge, die beim Schmieden gegenüber dem Walzen erreichbar ist, wodurch ein größerer Grad der Verdichtung des Kernbereichs erzielt werden kann. Nachteilig ist die offensichtliche Begrenzung des Verfahrens auf große Querschnitte, da eine Positionierung eines Schmiedeaggregates im Bereich des Stranggußbogens nicht möglich ist.

Dem gesamten geschilderten Stand der Technik ist gemeinsam, daß die Möglichkeiten der Beeinflußung von unterschiedlichen Materialkonzentrationen über den Knüppelquerschnitt, insbesondere bei Vertikal-Rundstranggießanlage mit horizontalem Auslauf eingeschränkt sind.

Ausgehend von den Problemen und Nachteilen des Standes der Technik besteht die Aufgabe der vorliegenden Erfindung darin, ein Verfahren und eine Vorrichtung zur Herstellung von Rundknüppeln mit einem Durchmesser zwischen 90 und 300 mm zu finden, das bzw. die bei entsprechender Anwendung die nachteiligen Materialinhomogenitäten über den Querschnitt abbaut und absolut absenkt.

Erfindungsgemäß wird zur Lösung dieser Aufgabe vorgeschlagen, daß der erstarrende Rundknüppel nach Austritt aus der Kokille und vor Einlauf in die nachfolgende Walzeinheit an seiner Oberfläche entzundert und die oberflächennahe Randschicht definiert auf eine für den jeweiligen Stahl optimale Temperatur vorgekühlt wird, bevor der Rundknüppel in zunächst mindestens drei aufeinanderfolgenden Horizontalstichen und abschließend in einem Vertikalstich umgeformt wird, wobei die Oberfläche des vorverformten Knüppels vor dem letzten Stich nochmals entzundert wird.

Mit den erfindungsgemäßen Maßnahmen wird erreicht, daß durch die Inline-Vervorformung der äußeren Ringschicht mit Verdichtung bei flüssigem und festem Kern und die nahezu vollständige Verdichtung des Kernbereichs des Rundknüppels je nach Stahimarke die Konzentrationsunterschiede über den Querschnitt z.B. in Form von Seigerungen und zweiten Phasen abgebaut und deren Gehalt stark verringert wird. Die Materialdichte wird durch Beseitigung von Poren unter der Oberfläche und im Kernbereich erhöht.

Nach einem ausgestaltenden Merkmal der Erfindung ist vorgesehen, daß der Rundknüppel in den Horizontalstichen mit wachsendem Höhenumformgrad von ϕ = 0,01 bis 0,15 bei gleichzeitig infolge der fortschreitenden Erstarrung abnehmendem Durchmesser des flüssigen Kerns umgeformt wird und der Vertikalstich nach völliger Durcherstarrung des Rundknüppels im horizontalen Auslaufbereich der Produktionsanlage an einem Ort erfolgt, dessen Lage relativ zum Ort der Horizontalumformung in Achsrichtung des Stranges verstellbar ist.

Durch zunehmende Umformung in den Horizontalstichen bei abnehmendem Durchmesser des flüssigen Kerns und durch den anschließenden Vertikalstich, dessen Ort in Abhängigkeit von dem zu verwalzenden Material und den Abmessungen des Rundknüppels in den Bereich des durcherstarrten Kerns verschoben werden kann, wird eine für nachgelagerte Umformprozeßstufen vorverformte Materialstruktur in einer äußeren Ringschicht mit einer Dicke von ² des halben Radius bei nahezu vollständig verdichtetem Kernbereich erzeugt.

Dazu wird nach einem weiteren Merkmal der Erfindung vorgesehen, daß die Gießgeschwindigkeit und/oder die Lage des Ortes, an dem der Vertikalstich erfolgt, so gesteuert werden, daß die Sumpfspitze des erstarrenden Rundknüppels in dem Bereich zwischen dem dritten Horizontalstich und dem Vertikalstich liegt und spätestens beim Ausführen des Vertikalstiches eine vollständige Durcherstarrung bis zum Kern gewährleistet ist.

Eine Vorrichtung zur Durchführung des erfindungsgemäßen Verfahrens ist dadurch gekennzeichnet, daß zwischen der Vertikal-Rundstranggießanlage und deren horizontalem Auslauf noch im Bogenteil des Führungsgerüstes eine Primärentzunderungsanlage und eine mehrgerüstige Walzeinheit mit mindestens drei aufeinanderfolgenden Horizontalgerüsten angeordnet sind und den Horizontalgerüsten im waagerechten Teil der Strangführung ein bezogen auf die Lage der Sumpfspitze in Strangbewegungsrichtung vor und zurück bewegliches Vertikalgerüst mit angeflanschter Sekundärentzunderungseinrichtung folgen.

Die Rundknüppel werden im Bereich der Sumpfspitze am Ende des Stranggußbogens zunächst entzundert, die oberflächennahe Randschicht wird definiert auf eine für den jeweiligen Stahl optimale Temperatur vorgekühlt. Anschließend erfolgt eine Umformung zunächst in den mindestens drei aufeinanderfolgenden Horizontalstichen und dem abschließenden Vertikalstich, wobei die Oberfläche des vorverformten Knüppels vor dem letzten Stich nochmals entzundert wird. Durch die Umformung in horizontaler und vertikaler Richtung entsteht die gewünschte für nachgelagerte Umformprozeßstufen günstige vorverformte Materialstruktur mit nahezu vollständig verdichtetem Kernbereich.

Die Anzahl der Horizontalgerüste resultiert aus dem Durchmesser des Rundknüppels, der Gießgeschwindigkeit und der realisierbaren Steigerung des Höhenumformgrades in den Horizontalstichen. Die Erstarrung des Kembereiches ist durch Wahl des Abstandes vom letzten feststehenden Horizontalgerüst zum verschiebbaren Vertikalgerüst abgeschlossen. Dadurch kann die runde Form des Knüppels in nur einem Vertikalstich mit erhöhter Abnahme wieder hergestellt werden.

Nach einem ergänzenden Merkmal der Erfindung kann das letzte der Horizontalgerüste unter Last anstellbar ausgeführt sein, um im Zusammenspiel mit einem nachgeordneten Meßgerät für Messung von Höhe und Breite des vorverformten Knüppels im Sinne einer automatischen Walzspaltregelung das richtige Vorprofil für den nachfolgenden vertikalen Rundstich zu liefern. Die Einstellung soll so erfolgen, daß die Umformung möglichst gleichmäßig über den Knüppelumfang bei Minimierung der Zugspannungen an der Oberfläche verteilt wird, die Druckspannung auf das Knüppeizentrum soll mit wachsender Stichzahl bei gleichzeitiger Breitungsbehinderung erhöht und die Rundheit und Maßhaltigkeit des Knüppels nach Austritt aus der Walzeinheit gewährleistet sein.

Erfindungsgemäß werden die um den Rundknüppel ringförmig angeordneten Düsen der Primärentzunderungseinrichtung mit Wasser oder einem Wasser-Luft-Gemisch versorgt, wobei der Abstand der Düsen von der Oberfläche des Rundknüppels sowie Druck und Intensität des auf die Oberfläche des Rundknüppels auftreffenden Mediums optimiert einstellbar sind.

Die aus mindestens einem Düsenring bestehende Sekundärentzunderunsgeinrichtung ist am Vertikalgerüst angeflanscht und mit diesem verschiebbar. Die um den Umfang des in den Horizontalgerüsten vorverformten Knüppels verteilten Düsen sind mit Druckluft beaufschlagbar, wobei der Abstand der Düsen von der Oberfläche des vorverformten Knüppels und ihr Abstand von Ring zu Ring und untereinander um den Ringumfang optimiert sind.

Durch die erfindungsgemäßen Maßnahmen, insbesondere der Vorverformung und Verdichtung des stranggegossenen Vormaterials, werden je nach Stahlqualität Poren geschlossen, Lunker in ihrer Querschnittsfläche um ca. 15 - 35 % gegenüber dem Fall ohne Vorverformung reduziert. Konzentrationsunterschiede in Form von Seigerungen, Entmischungen, zweiten Phasen abgebaut sowie deren Gehalt absolut verringert. Durch die Vorverformung werden außerdem die Oberflächenqualität der Rundknüppel verbessert und die Rutschgefahr bei einem nachfolgenden Schrägwalzprozeß verringert. Die vorverformte Materialstruktur ermöglicht im Vergleich zur Stranggußstruktur in nachfolgenden Verformungseinrichtungen einen höheren Streckgrad infolge höheren Umformvermögens.

Ein Ausführungsbeispiel der erfindungsgemäßen Produktionsanlage für die Erzeugung von verformten Rundstrangguß ist in der Zeichnung dargestellt und wird nachfolgend beschrieben.

Mit 1 ist die Vertikal-Rundstranggießanlage mit horizontalem Auslauf bezeichnet, in deren Kokille ein Rundknüppel mit einem Durchmesser von zwischen 90 und 300 mm gegossen und nach unten abgezogen wird. Der Rundknüppel 2 wird in dem Bogengerüst der Anlage von der vertikalen in die horizontale Richtung umgelenkt und dabei in erfindungsgemäßer Weise behandelt. Dazu wird zunächst der im Inneren noch flüssige Rundknüppel in einer Primärentzunderungseinrichtung entzundert und gleichzeitig gekühlt, um die Oberflächenbedingungen für die nachfolgende Walzverformung des Rundkriüppels zu schaffen. Die Verformung erfolgt in einer mehrgerüstigen Walzeinheit 4, bestehend aus drei aufeinanderfolgenden Horizontalwalzgerüsten 5, jeweils mit Falschrundkalibrierung aus zwei ineinander übergehenden Radien. Das letzte der drei Horizontalwalzgerüste ist unter Last anstellbar und mit einer Walzspaltregelung versehen, die mit der Meßeinrichtung 8 für die Höhe und Breite des Rundknüppels korrespondiert. Erkennbar endet die Sumpfspitze des flüssigen Kerns kurz hinter dem letzten der Horizontalwalzgerüste 5 der Walzeinheit 4. In dem Bereich, in dem der Rundknüppel 2 mit Sicherheit durcherstarrt ist, erfolgt nach einer Sekundärentzunderung bei 7 ein abschließendes Walzen des Rundknüppels 2 in dem Vertikalgerüst 6. Dieses Vertikalgerüst 6 ist in Pfeilrichtung verschiebbar, um den Ort seiner Verformung an die Lage der Sumpfspitze des Rundknüppels 2 so anzupassen, das die Verformung stets im erstarrten Bereich des Rundknüppels 2 erfolgt. Die Lage der Sumpfspitze kann sich je nach Gießgeschwindigkeit, Material und Abmessung des Rundknüppels 2 verändern. In diesem Fall kann das Vertikalgerüst 6 in Gießrichtung oder entgegengesetzt verschoben werden, oder die Gießgeschwindigkeit wird entsprechend, ggf. zuzsätzlich zur Verschiebung des Vertikalgerüstes 6 verändert.

## Patentansprüche

1. Verfahren zur Herstellung von stranggegossenen Knüppeln in einer aus einer Vertikal-Rundstranggießanlage mit horizontalem Auslauf, mindestens einer Entzunderungseinrichtung und mehreren nachfolgenden Walzgerüsten bestehenden Produktionsanlage,
**dadurch gekennzeichnet,**
**daß** zur Herstellung von runden Knüppeln mit einem Durchmesser zwischen 90 und 300 mm, der erstarrende Rundknüppel nach Austritt aus der Kokille und vor Einlauf in die nachfolgende Walzeinheit an seiner Oberfläche entzundert und die öberflächennahe Randschicht definiert auf eine für den jeweiligen Stahl optimale Temperatur vorgekühlt wird, bevor der Rundknüppel in zunächst mindestens drei aufeinanderfolgenden Horizontalstichen und abschließend in einem Vertikalstich umgeformt wird, wobei die Oberfläche des vorverformten Knüppels vor dem letzten Stich nochmals entzundert wird.

2. Verfahren nach Anspruch 1,
**dadurch gekennzeichnet, daß** der Rundknüppel in den Horizontalstichen mit wachsendem Höhenumformgrad von ϕ = 0,01 bis 0,15 bei gleichzeitig infolge der fortschreitenden Erstarrung abnehmendem Durchmesser des flüssigen Kerns umgeformt wird und der Vertikalstich nach völliger Durcherstarrung des Rundknüppels im horizontalen Auslaufbereich der Produktionsanlage an einem Ort erfolgt, dessen Lage relativ zum Ort der Horizontalumformung in Achsrichtung des Stranges verstellbar ist.

3. Verfahren nach Anspruch 1 und 2,
**dadurch gekennzeichnet,**
**daß** die Gießgeschwindigkeit und/oder die Lage des Ortes, an dem der Vertikaistich erfolgt, so gesteuert werden, daß die Sumpfspitze des erstarrenden Rundknüppels in dem Bereich zwischen dem dritten Horizontalstich und dem Vertikalstich liegt und spätestens beim Ausführen des Vertikalstiches eine vollständige Durcherstarrung bis zum Kern gewährleistet ist.

4. Vorrichtung zur Durchführung des Verfahrens zur Herstellung von stranggegossenen Knüppeln in einer Produktionsanlage, bestehend aus einer Vertikal-Rundstranggießanlage mit horizontalem Auslauf, mindestens einer Entzunderungseinrichtung und mehreren nachfolgenden Walzgerüsten
**dadurch gekennzeichnet,**
**daß** zwischen der Vertikal-Rundstranggießanlage (1) und deren horizontalem Auslauf noch im Bogenteil des Führungsgerüstes eine Primärentzunderungsanlage (3) und eine mehrgerüstige Walzeinheit (4) mit mindestens drei aufeinanderfolgenden Horizontalgerüsten (5) angeordnet sind und den Horizontalgerüsten (5) im waagerechten Teil der Strangführung ein bezogen auf die Lage der Sumpfspitze in Strangbewegungsrichtung vor und zurück bewegliches Vertikalgerüst (6) mit angeflanschter Sekundärentzunderungseinrichtung (7) folgen.

5. Vorrichtung nach Anspruch 4,
**dadurch gekennzeichnet,**
**daß** die Walzen der Horizontalgerüste (5) jeweils mit einer Falschrundkalibrierung, bestehend aus zwei ineinander übergehenden Radien, das letzte Horizontalgerüst (5) mit einer Walzspaltanstellung unter Last und die Walzen des Vertikalgerüstes (6) mit einer aufgeschnittenen Rundkalibrierung ausgestattet sind.

6. Vorrichtung nach Anspruch 4 oder 5,
**dadurch gekennzeichnet,**
**daß** die um den Rundknüppel (2) ringförmig angeordneten Düsen der Primärentzunderungseinrichtung (3) mit Wasser oder einem Wasser-Luft-Gemisch versorgt werden und der Abstand der Düsen von der Oberfläche des Rundknüppels (2) sowie Druck und Intensität des auf die Oberfläche des Rundknüppels (2) auftreffenden Mediums optimiert einstellbar sind.

7. Vorrichtung nach Anspruch 4 oder 5,
**dadurch gekennzeichnet,**
**daß** die aus mindestens einem Düsenring bestehende Sekundärentzunderunsgeinrichtung (7) am Vertikalgerüst (6) angeflanscht und mit diesem verschiebbar ist und die um den Umfang des in den Horizontalgerüsten (5) vorverformten Rundknüppels (2) verteilten Düsen mit Druckluft beaufschlagbar sind, wobei Abstand der Düsen von der Oberfläche des vorverformten Rundknüppels (2) und ihr Abstand von Ring zu Ring und untereinander um den Ringumfang optimiert sind.

8. Vorrichtung nach Anspruch 7,
**dadurch gekennzeichnet,**
**daß** das letzte der Horizontalgerüste (5) unter Last anstellbar ist.

## Claims

1. Method of producing continuously cast billets in a production plant consisting of a vertical round-strand casting plant with a horizontal run-out, at least one descaling device and a plurality of subsequent rolling mills, **characterised in that** in order to produce round billets having a diameter of between 90 and 300 mm, the solidifying round billet, after emerging from the mould and before entering the subsequent rolling mill is descaled at its surface and the peripheral layer close to the surface is precooled in a specified manner to a temperature which is optimum for the respective steel before the round billet is re-shaped first in at least three consecutive horizontal roll passes and then in a vertical roll pass, the surface of the pre-deformed billet being descaled once more before the last roll pass.

2. Method according to claim 1, **characterised in that** the round billet is re-shaped in the horizontal roll passes with an increasing degree of vertical re-shaping of φ=0.01 to 0.15 simultaneously with a decrease in diameter of the liquid core that progresses with solidification, and the vertical roll pass takes place after complete solidification of the round billet in the horizontal run-out region of the production plant, in a place whose position relative to the site of horizontal re-shaping is displaceable in the axial direction of the strand.

3. Method according to claim 1 and 2, **characterised in that** the casting rate and/or the position of the site at which the vertical roll pass takes place are so controlled that the tip of the liquid core of the solidifying round billet lies in the region between the third horizontal roll pass and the vertical roll pass, and complete solidification up to the core is assured at the latest upon execution of the vertical roll pass.

4. Apparatus for carrying out the method of producing continuously cast billets in a production plant consisting of a vertical round-strand casting plant with a horizontal run-out, at least one descaling device and a plurality of subsequent rolling mills, **characterised in that**, disposed between the vertical round-strand casting plant (1) and its horizontal run-out, still in the curved part of the guide frame, are a primary descaling plant (3) and a multi-stand rolling mill (4) with at least three consecutive horizontal stands (5), and following the horizontal roll stands (5), in the horizontal part of the strand guide, relative to the position of the liquid core and in the direction of motion of the strand, is a vertical stand (6) which moves to and fro and has a flanged-on secondary descaling device (7).

5. Device according to claim 4, **characterised in that** the rollers of the horizontal stands (5) are each equipped with a false-round calibration, consisting of two merging radii, the last horizontal frame (5) is equipped with a roller gap adjustment under load, and the rollers of the vertical stand (6) are equipped with a cut-out round calibration.

6. Device according to claim 4 or 5, **characterised in that** the nozzles of the primary descaling device (3) disposed in an annular manner around the round billets (2) are supplied with water or a water-air mixture and the distance of the nozzles from the surface of the round billet (2) and the pressure and intensity of the medium hitting the surface of the round billet (2) are adjustable in an optimised manner.

7. Device according to claim 4 or 5, **characterised in that** the secondary descaling device 97) consisting of at least one nozzle ring is flanged on to the vertical rolling mill (6) and is displaceable therewith, and the nozzles distributed around the circumference of.the round billet (2) pre-formed in the horizontal rolling mills (5) can be acted on with compressed air, the distance of the nozzles from the surface of the pre-formed round billet (2) and their distance from ring to ring and from one another around the ring circumference are optimised.

8. Device according to claim 7, **characterised in that** the last of the horizontal mills (5) are adjustable under load.

## Revendications

1. Procédé de fabrication de billettes coulées en continu dans une installation de production formée par une installation de coulée continue courbe verticale à sortie horizontale, au moins une unité de décalaminage et plusieurs cages de laminage successives, **caractérisé en ce que**, pour la fabrication de billettes rondes avec un diamètre compris entre 90 et 300 mm, la billette à section circulaire se solidifiant est décalaminée sur sa surface en sortie de la lingotière et avant l'entrée dans le laminoir consécutif, et la peau est refroidie au préalable à une température optimale définie pour chaque acier, avant que la billette à section circulaire n'entre dans le laminoir où elle subit tout d'abord au moins trois réductions dans les cages horizontales successives et ensuite une réduction dans la cage verticale, la surface de la billette dégrossie étant à nouveau décalaminée avant la dernière passe.

2. Procédé selon la revendication 1, **caractérisé en ce que** le brin à section circulaire est laminé dans les passes horizontales avec des taux de déformation croissants de ϕ = 0,01 à 0,15 avec diminution simultanée du diamètre du coeur fluide en raison de la solidification progressive, et la passe verticale est exécutée après solidification à coeur complète de la billette à section circulaire dans la zone de sortie horizontale de l'installation de production, dans une zone, dont la position peut être décalée, dans la direction axiale de la barre, par rapport à la zone de laminage horizontal.

3. Procédé selon les revendications 1 et 2, **caractérisé en ce que** la vitesse de coulée et/ou la position de la zone de la passe verticale sont réglées de telle sorte que l'extrémité du bassin de coulée de la billette à section circulaire se solidifiant se situe dans la zone entre la troisième passe horizontale et la passe verticale et qu'une solidification à coeur complète est garantie au plus tard au moment de l'exécution de la passe verticale.

4. Dispositif destiné à la mise en oeuvre du procédé de fabrication de billettes coulées en continu dans une installation de production formée par une installation de coulée continue courbe verticale à sortie horizontale, au moins une unité de décalaminage et plusieurs cages de laminage successives, **caractérisé en ce qu'**une installation de décalaminage primaire (3) et un laminoir (4) à pluralité de cages comportant au moins trois cages horizontales (5) successives, sont disposés entre l'installation de coulée continue courbe verticale (1) et sa sortie horizontale, encore dans la partie courbe de la cage de guidage, et, dans la partie horizontale du guidage de la barre, en aval des cages de laminage horizontales (5), est montée une cage de laminage verticale (6), mobile vers l'avant et l'arrière par rapport à l'extrémité du bassin de coulée dans le sens de déplacement de la barre, et contre laquelle est bridée une installation de décalaminage secondaire (7).

5. Dispositif selon la revendication 4, **caractérisé en ce que** les cylindres de laminage des cages horizontales (5) sont munis chacun d'une cannelure excentrée, formée par deux rayons se fondant l'un dans l'autre, la dernière cage horizontale (5) est munie d'un réglage sous charge de l'emprise et les cylindres de la cage verticale (6) sont munis d'une cannelure circulaire ouverte.

6. Dispositif selon la revendication 4 ou 5, **caractérisé en ce que** les buses de l'unité de décalaminage primaire (3), disposées en anneau autour de la billette à section circulaire (2), sont alimentées en eau ou en un mélange d'eau et d'air, et la distance entre les buses et la surface de la billette à section circulaire (2), ainsi que la pression et l'intensité du fluide amené sur la surface de la billette à section circulaire (2) peuvent être réglées de manière optimale.

7. Dispositif selon la revendication 4 ou 5, **caractérisé en ce que** l'unité de décalaminage secondaire (7), formée par au moins un anneau de buses, est bridée contre la cage de laminage verticale (6) et peut être déplacée avec celle-ci, et de l'air comprimé est injecté dans les buses réparties autour de la périphérie de la billette à section circulaire (2) dégrossie dans les cages horizontales (5), sachant que la distance entre les buses et la surface de la billette à section circulaire (2) dégrossie, ainsi que la distance entre les anneaux de buses et entre les buses elles-mêmes sur la périphérie des anneaux sont optimisées.

8. Dispositif selon la revendication 7, **caractérisé en ce que** la dernière cage horizontale (5) peut être mise sous charge.
